# FASCICULE DE BREVET EUROPEEN

(11) **EP 2 683 482 B1**
(45) Date de publication et mention de la délivrance du brevet: **08.05.2019**
(21) Numéro de dépôt: 12713220.7
(22) Date de dépôt: 09.03.2012
(51) Int. Cl.: B01L 3/00, B65B 69/00, B65D 77/20

(54) **STATION DE DÉSOPERCULAGE POUR RECEPTACLES DE TYPE CARTE GEL**
VORRICHTUNG ZUM ENTFERNEN DES DECKELS VON GELKARTENBEHÄLTER
APPARATUS FOR REMOVING THE COVER OF RECEPTACLES OF GEL CARD TYPE

(30) Priorité: 10.03.2011 FR 1151979
(43) Date de publication de la demande: 15.01.2014
(73) Titulaire: Bio-Rad Innovations, 92430 Marnes-La-Coquette (FR); DiaMed GmbH, 1785 Cressier FR (CH)
(72) Inventeur: BERNAY, Sébastien, F-42670 Ecoche (FR); BRISEBRAT, Jean-Michel, F-42460 Villers (FR); BUFFIERE, Frédéric, F-33600 Pessac (FR)
(74) Mandataire: Gilbey, Vincent
(86) Numéro de dépôt international: PCT/FR2012/050506
(87) Numéro de publication internationale: WO 2012/120247

(56) Documents cités:
- WO-A1-03/062508
- WO-A2-2010/116069
- DE-A1- 3 829 249
- DE-A1- 10 252 572
- DE-A1-102006 005 700
- DE-A1-102008 046 668
- FR-A1- 2 267 753
- FR-A1- 2 409 916
- US-A1- 2004 126 766
- US-A1- 2005 160 704
- US-A1- 2006 188 404
- US-A1- 2007 257 035

## Description

### DOMAINE DE L'INVENTION

La présente invention concerne le domaine des appareils pour réaliser des analyses biologiques ou médicales.

### ARRIERE-PLAN DE L'INVENTION

Traditionnellement, de tels appareils, également appelés automates d'analyses, permettent d'automatiser certains protocoles, comme par exemple la distribution de liquides dans des cartes gel. Ce protocole consiste à verser une quantité de liquide prédéterminée à l'aide d'un dispositif de distribution de liquides dans un puits réactionnel d'une carte gel contenant généralement un ou plusieurs réactifs. Ce liquide peut par exemple être un échantillon sanguin, ou tout autre type de prélèvement humain.

De manière connue, une carte gel est un réceptacle comportant un corps dans lequel sont ménagés un ou plusieurs puits réactionnels dans lesquels se déroulent des réactions biologiques.

Traditionnellement, les puits de la carte gel sont initialement obturés par un opercule qui est scellé au corps. Le plus souvent, cet opercule est constitué d'une bande mince en aluminium.

Généralement, l'opération de distribution de liquides dans des puits réactionnels est réalisée en perçant l'opercule à l'aide d'un dispositif de distribution de liquides muni d'une aiguille afin d'ouvrir un ou plusieurs puits. Ensuite, le liquide est déversé dans le ou les puits à l'aide de cette même aiguille.

Un inconvénient est que la répétition de l'opération de perçage de l'opercule métallique abîme la pointe des aiguilles. Ces dernières doivent donc être régulièrement démontées et changées, ce qui présente un coût non négligeable et nécessite en outre d'arrêter l'automate.

Un autre inconvénient apparaît lors de l'utilisation de cartes gel ayant des puits réactionnels non identiques, c'est-à-dire contenant des réactifs différents. Dans ce cas, il est généralement nécessaire de laver les aiguilles entre chaque distribution de liquide afin d'éviter la contamination entre les puits de cette carte gel. En traversant l'opercule afin d'ouvrir un premier puits contenant un premier réactif, l'aiguille peut être souillée par des gouttelettes de premier réactif pouvant être accrochées à une face intérieure de l'opercule. Si l'aiguille n'est pas rincée, elle risque de transporter le premier réactif dans un deuxième puits contenant un deuxième réactif différent du premier réactif, et de causer la contamination du deuxième réactif.
Les documents DE 102008046668, FR 2409916 et US 2004-0126776 présentent des exemples de réceptacles connus. Les documents DE 102006005700, US 2005/0160704 et DE 10252572 présentent des exemples de station de désoperculage connues.

### OBJET ET RESUME DE L'INVENTION

Un but de la présente invention est de remédier à ces inconvénients en proposant un réceptacle et une solution pour ouvrir les puits dudit réceptacle sans percer son opercule.

La présente invention porte sur une station de désoperculage telle que définie par la revendication 1 pour un réceptacle de type carte gel.

Le réceptacle tel que manipulé par la station de désoperculage comporte un corps dans lequel sont formés plusieurs puits adjacents initialement scellés par un opercule ayant une longueur et une largeur, dans lequel l'opercule, l'opercule étant thermoscellé au moyen d'un film de thermoscellage ou thermocollé au corps au moyen d'une colle, et présentant au moins une prédécoupe entre deux puits adjacents de manière à former au moins une portion d'opercule obturant au moins l'un des puits du réceptacle.

Cette prédécoupe peut être réalisée dans l'opercule avant qu'il soit scellé au corps du réceptacle, ou bien après, à l'aide d'une machine de découpe appropriée, par exemple équipée d'une ou plusieurs scies circulaires coaxiales et disposées perpendiculairement par rapport au plan de l'opercule. Par ailleurs, on comprend que grâce au réceptacle selon l'invention, on peut aisément ouvrir l'un des puits du réceptacle en retirant la portion d'opercule qui recouvre ledit puits.

Par suite, après l'ouverture de ce puits, l'aiguille de distribution de liquides peut y être introduite afin de déverser le liquide dans le puits. Ainsi l'invention permet-elle de s'affranchir de l'étape de perçage de l'opercule, ce qui permet d'éviter l'endommagement de l'extrémité de l'aiguille du dispositif de distribution de liquides. En outre, dans la mesure où la portion d'opercule a été retirée, on évite le risque de contamination précité, grâce à quoi l'opération de lavage entre chaque distribution de liquide peut être avantageusement supprimée ou à tout le moins être réalisée de manière moins fréquente.

Préférentiellement, le corps du réceptacle est en plastique et l'opercule est scellé au corps par le biais d'un film de thermoscellage ou d'une colle. Autrement dit, l'opercule est de préférence thermoscellé ou thermocollé au corps du réceptacle.

Préférentiellement, l'opercule présente une prédécoupe entre chaque puits de telle manière que chacun des puits soit obturé par une portion d'opercule.

Ainsi, grâce à l'invention, il est possible de choisir les puits que l'on souhaite ouvrir, simplement en retirant les portions d'opercule recouvrant les puits à ouvrir, ce retrait étant facilité par la présence des prédécoupes.

Avantageusement, ladite prédécoupe est une entaille continue s'étendant sur tout ou partie de la largeur de l'opercule.
Selon une variante, ladite prédécoupe est une entaille discontinue s'étendant sur tout ou partie de la largeur de l'opercule.

De préférence, mais pas nécessairement, ladite portion d'opercule comporte en outre au moins une languette s'étendant transversalement par rapport à la longueur de l'opercule. Cette languette permet d'aider l'operateur à saisir la portion d'opercule afin de la retirer manuellement.

La station de désoperculage comprend
- une pluralité de dispositifs de préhension chauffant qui sont déplaçables indépendamment les uns des autres, chacun des dispositifs de préhension chauffant étant configuré pour chauffer et retirer ladite portion d'opercule, et présentant une position de repos dans laquelle ledit dispositif de préhension chauffant est chauffé par un dispositif de chauffage, et une position de travail dans laquelle ledit dispositif de préhension chauffant, qui est chauffé, est amené en appui contre la ou l'une des portions d'opercule de manière à faire fondre le film de thermoscellage ou la colle scellant la portion d'opercule au corps,
- un mécanisme de sélection pour sélectionner le ou les dispositifs de préhension chauffant devant être déplacés vers la position de travail, et un dispositif de déplacement pour déplacer le ou les dispositifs de préhension chauffant sélectionnés vers la position de travail.

On comprend donc que la chaleur dégagée par le dispositif de préhension permet de décoller ou dessouder la portion d'opercule initialement scellée au corps du réceptacle, notamment lorsque la portion d'opercule est initialement thermoscellée, thermocollée ou encore simplement collée au corps du réceptacle en faisant fondre le film de thermoscellage ou la colle disposée entre l'opercule et le corps du réceptacle. Après l'étape de chauffage, ou concomitamment, le dispositif de préhension retire la portion de l'opercule hors du corps, par exemple en la pelant.

Le dispositif de préhension chauffant permet de faire fondre ce film de thermoscellage ou cette colle, par exemple en appliquant une température de l'ordre de 200°C pendant une durée suffisante pour atteindre la fusion.

Le transfert thermique entre le dispositif de préhension chauffant et le matériau plastique est assuré grâce aux propriétés conductrices du matériau constitutif de l'opercule qui est de préférence métallique.

Après le retrait de la portion d'opercule par le dispositif de préhension, le puits sélectionné qui était initialement obturé par ladite portion d'opercule, est ouvert. Par ailleurs, le reste de l'opercule demeure scellé au corps du réceptacle en obturant les puits non sélectionnés.

De préférence, le dispositif de préhension vient au contact de l'opercule tout en exerçant une pression prédéterminée sur celui-ci pendant une durée prédéterminée, de manière à assurer une bonne homogénéité du transfert thermique.

Par suite, on comprend qu'un intérêt majeur de l'installation est de permettre l'ouverture sélective d'un ou plusieurs puits, à savoir les puits réactionnels que l'on souhaite utiliser (les puits sélectionnés), les autres puits restant avantageusement obturés en vue d'une réutilisation future du réceptacle, et ce afin d'éviter le dessèchement des puits réactionnels ouverts mais non destinés à être utilisés.

En outre, l'invention permet d'ouvrir un ou plusieurs puits qui ne sont pas nécessairement adjacents.

De préférence, mais pas nécessairement, les puits du réceptacle sont alignés selon une unique rangée.

La station selon l'invention comporte une pluralité de dispositifs de préhension qui sont déplaçables indépendamment les uns des autres, chacun des dispositifs de préhension présentant une position de repos dans laquelle ledit dispositif de préhension est chauffé par un dispositif de chauffage, et une position de travail dans laquelle ledit dispositif de préhension chauffé est amené en appui contre la ou l'une des portions d'opercule.

Ainsi l'invention permet-elle de retirer en une seule fois plusieurs portions d'opercule, c'est-à-dire d'ouvrir en une seule opération plusieurs puits sélectionnés, qui ne sont pas nécessairement adjacents.

De préférence, mais pas exclusivement, il est prévu autant de dispositifs de préhension qu'il existe de puits dans le réceptacle.

En outre, la station comporte un mécanisme de sélection pour sélectionner le ou les dispositifs de préhension devant être déplacés vers la position de travail, et un dispositif de déplacement pour déplacer le ou les dispositifs de préhension sélectionnés vers la position de travail.

Selon un mode de réalisation préféré, le mécanisme de sélection est arrangé de manière à ne pas autoriser le déplacement des dispositifs de préhension associés aux puits qui ne sont pas sélectionnés, c'est-à-dire qui ne sont pas destinés à être ouverts.

Par exemple, le dispositif de déplacement comporte une platine, chaque dispositif de préhension est fixé à la platine par le biais d'un ressort destiné à exercer une force de pression sur le dispositif de préhension dirigée vers le corps du réceptacle, et le mécanisme de sélection est arrangé pour empêcher le déplacement, par exemple vertical, des dispositifs de préhension qui ne sont pas sélectionnés.

De manière avantageuse, le dispositif de chauffage comporte une sole chauffante fixe et, en position de repos, chaque dispositif de préhension est en contact avec ladite sole chauffante.

On comprend donc que chaque dispositif de préhension chauffant est chauffé par la sole chauffante lorsque ledit dispositif est en position de repos. Un intérêt est de maintenir les dispositifs de préhension à une température suffisante pour permettre le décollement des portions d'opercule, notamment les dispositifs de préhension qui ne seraient pas utilisés pendant plusieurs séquences d'ouverture de puits.

Un tel arrangement permet notamment d'éviter les temps morts résultant du temps de chauffe des dispositifs de préhension non utilisés et améliore ainsi l'efficacité de la station de désoperculage.

De manière préférentielle, chaque dispositif de préhension comprend des moyens pour agripper l'une des portions d'opercule, et la station comporte en outre au moins un organe d'évacuation pour expulser ladite portion d'opercule agrippée par le dispositif de préhension. Un intérêt de ces moyens est d'éviter les bavures résultant de la fusion du matériau thermoplastique de soudage, lesquelles sont susceptibles de former des fils plastiques reliés à la portion d'opercule qui seraient de nouveau solidifiés lors du retrait de ladite portion d'opercule.

On comprend donc que les moyens pour agripper l'une des portions d'opercule permettent de faciliter le retrait de ladite portion d'opercule. Grâce auxdits moyens, il est possible d'effectuer un retrait vertical lors de la remontée du dispositif de préhension ou bien de faciliter l'opération de retrait par pelage via un déplacement transversal du réceptacle par rapport aux dispositifs de préhension.

De préférence, l'organe d'évacuation comporte une tige, préférentiellement fixe, autour de laquelle coulisse le dispositif de préhension, ladite tige étant arrangée pour expulser la portion d'opercule lorsque le dispositif de préhension est ramené en position de repos. Une autre fonction de la tige est de guider le déplacement du dispositif de préhension.

Ainsi, lorsque le dispositif de préhension est en position de travail, la tige est de préférence logée dans le dispositif de préhension de manière à ne pas toucher la portion d'opercule. En revanche, après l'opération de retrait de l'opercule, lorsque le dispositif de préhension est ramené en position de repos, ce dernier emporte généralement avec lui la portion d'opercule. La tige fait alors saillie hors du dispositif de préhension de manière à dégager la portion d'opercule.

Selon un autre aspect de l'invention, la station de désoperculage comporte en outre des moyens pour vérifier si le puits sélectionné a été correctement ouvert.

Pour ce faire, il est prévu des capteurs, tels des capteurs optiques, de préférence un par puits.

En outre, la station comporte avantageusement un ioniseur pour ioniser le ou les puits sélectionné(s) après son (leur) ouverture. L'ionisation des puits permet d'éliminer les charges électrostatiques contenues dans les puits qui sont généralement la cause de l'apparition de gouttelettes de liquide sur la surface intérieure des puits.

L'invention concerne également sur une installation d'analyse d'échantillons biologiques comportant une station de désoperculage selon l'invention qui est destinée à désoperculer des cartes gel comportant des puits réactifs.

La présente invention porte enfin sur un procédé de désoperculage d'un réceptacle selon l'invention comportant un corps dans lequel sont formés plusieurs puits adjacents initialement scellés par un opercule prédécoupé, dans lequel :
- on chauffe la portion d'opercule de manière à la décoller du corps ;
- on retire la portion d'opercule de manière à l'évacuer du corps, grâce à quoi on ouvre ledit puits sélectionné.

De préférence, les puits sont initialement thermoscellés par l'opercule. L'opercule est de préférence collé ou thermocollé au corps du réceptacle.

Ce procédé est avantageusement mis en oeuvre grâce à la station de désoperculage selon l'invention.

### BREVE DESCRIPTION DES DESSINS

L'invention sera mieux comprise et ses avantages apparaîtront mieux à la lecture de la description détaillée qui suit, d'un mode de réalisation représenté à titre d'exemple non limitatif. La description se réfère aux dessins, sur lesquels :
- la figure 1 montre un réceptacle de l'art antérieur, à savoir une carte gel vierge comportant six puits réactionnels alignés selon une unique rangée;
- la figure 2 est montre la partie supérieure d'un réceptacle d'un ensemble selon l'invention ;
- la figure 3 illustre une variante du réceptacle de la figure 2 où les portions d'opercules sont pourvues de languettes ;
- la figure 4 montre la partie supérieure d'un réceptacle d'un ensemble selon l'invention ;
- la figure 5 illustre une variante du réceptacle de la figure 4 où les portions d'opercules sont pourvues de languettes ;
- la figure 6 est une vue en perspective d'une station de désoperculage d'un ensemble selon l'invention;
- la figure 7 illustre la station de désoperculage de la figure 6, où trois dispositifs de préhension sont amenés en position de travail afin de chauffer les trois portions d'opercules couvrant les trois puits sélectionnés;
- la figure 8 illustre l'ouverture des trois puits sélectionnés ;
- la figure 9 illustre la remontée des trois dispositifs de préhension et l'évacuation des trois portions d'opercule ;
- la figure 10 illustre l'étape au cours de laquelle on contrôle que les puits sélectionnés ont été correctement ouverts ;
- la figure 11 est une vue en coupe de l'un des dispositifs de préhension en position de repos ;
- la figure 12 est une vue en coupe de l'un des dispositifs de préhension en position de travail ; et
- la figure 13 est une vue en coupe de l'un des dispositifs de préhension dont le déplacement n'a pas été autorisé par le mécanisme de sélection.

### DESCRIPTION DETAILLEE D'EXEMPLE(S) DE REALISATION

Le réceptacle 10 représenté sur la figure 1 comporte, de manière connue, un corps 12 en plastique dans lequel sont formés plusieurs puits 14 réactionnels, en l'espèce six puits référencés 14₁ à 14₆, qui sont adjacents et disposés selon une rangée unique. Chacun des puits contient un réactif R qui peut être identique ou différent du réactif contenu dans le puits voisin. Un tel réceptacle est bien connu et porte généralement le nom de « carte gel ».

En se référant à la figure 1, on constate que les puits 14 débouchent dans une paroi supérieure 12a de la carte gel. Ces puits 14 présentent donc des ouvertures 16 formées dans la paroi supérieure 12a de la carte gel, ces ouvertures 16 étant initialement obturées par un opercule 18 consistant en une bande mince en aluminium qui est scellée à la paroi supérieure 12a du corps 12 de la carte gel 10, par exemple à l'aide d'un film de thermoscellage ou d'une colle. La distance inter puits d correspond à la distance entre les axes de symétrie de deux puits adjacents.

Comme on le voit sur cette figure 1, l'épaisseur de la carte gel 10 est sensiblement inférieure à ses deux autres dimensions.

A l'aide des figures 2 à 5, on va maintenant décrire des réceptacles 410, 510, 610 et 710 de type carte gel conformes à la présente invention. Chacun de ces réceptacles de type carte gel comporte un corps 412, 512, 612, 712 et une pluralité de puits 414₁ à 414₅, 514₁ à 514₅, 614₁ à 614₅, 714₁ à 714₅ scellés par un opercule 418, 518, 618 et 718.
Selon l'invention, les opercules 418, 518, 618 et 718 de ces réceptacles 410, 510, 610 et 710 présentent au moins une prédécoupe 450, 550, 650 et 750 située entre deux puits adjacents de manière à former au moins une portion d'opercule 418a à 418f, 518a à 518f, 618a à 618f, 718a à 718f obturant au moins l'un des puits 414₁ à 414₅, 514₁ à 514₅, 614₁ à 614₅, 714₁ à 714₅ du réceptacle.

Dans les exemples représentés ici, pour chaque carte gel 410, 510, 610 et 710, il existe une prédécoupe 450, 550, 650 et 750 entre chacun des puits. Il existe donc autant de portions d'opercule que de puits.
Chaque puits est donc obturé par une portion d'opercule. Par ailleurs, on comprend que ces prédécoupes facilitent le retrait des portions d'opercules. En outre, elles permettent de choisir les puits que l'on souhaite ouvrir, les puits « sélectionnés », les autres restant obturés. Pour ce faire, il suffit de retirer les portions d'opercule des puits que l'on souhaite ouvrir.

En outre, dans ces exemples, les prédécoupes s'étendent sur toute la largeur de l'opercule.

Selon un premier mode de réalisation de l'invention, visible sur les figures 2 et 3, les prédécoupes 450, 550 sont constituées d'une succession de petits trous adjacents. Il s'agit d'une entaille discontinue s'étendant ici sur toute la largeur de l'opercule. Sans sortir du cadre de l'invention, l'entaille pourrait être réalisée sur une partie de la largeur de l'opercule, par exemple la moitié.

De préférence, les prédécoupes sont réalisées dans l'opercule 518, 618, avant son scellement sur le corps 512, 612 du réceptacle. Ces prédécoupes affaiblissent localement l'opercule de sorte que chaque portion d'opercule peut se détacher facilement du reste de l'opercule 518, 618. Par conséquent, les prédécoupes facilitent le retrait des portions d'opercule du corps du réceptacle.

Pour rendre encore plus facile le retrait manuel des portions d'opercule et l'ouverture des puits, les portions d'opercules peuvent être avantageusement pourvues de languettes 520a à 520f, comme cela est montré sur la figure 3 qui présente une variante du premier mode de réalisation du réceptacle selon l'invention. De préférence, les languettes 520a à 520f s'étendent transversalement par rapport au corps du réceptacle 510, selon une longueur correspondant dans cet exemple sensiblement à la moitié de la largeur de la paroi supérieure du réceptacle. Bien sûr, ces languettes ne sont pas nécessaires lorsque le réceptacle est utilisé dans un automate.

Selon un deuxième mode de réalisation de l'invention, représenté sur les figures 4 et 5, les prédécoupes sont constituées par des entailles continues 650, 750 qui s'étendent selon toute la largeur de l'opercule. Sans sortir du cadre de l'invention, l'entaille pourrait être réalisée sur une partie de la largeur de l'opercule, par exemple la moitié. Dans ce mode de réalisation, le retrait des portions d'opercule est plus aisé dans la mesure où les portions d'opercule ne sont pas, ou à tout le moins peu maintenues par le reste de l'opercule.

De préférence, les prédécoupes sont réalisées après que l'opercule a été scellé au corps du réceptacle.

Dans cet exemple, les portions d'opercule 618a à 618f, 718a à 718f sont bien séparées les unes des autres, ce qui facilite le retrait des portions d'opercule et, par voie de conséquence, l'ouverture des puits que l'on a choisi d'ouvrir.

Selon une variante représentée sur la figure 5, chacune des portions d'opercule comporte une languette 720a, 720b, 720c, 720d et 720e qui s'étend transversalement par rapport à la longueur de l'opercule 718, ces languettes étant ici similaires à celles de la variante du premier mode de réalisation. Elles sont intéressantes lorsqu'un opérateur est amené à ouvrir manuellement les puits du réceptacle.

Pour fabriquer le réceptacle selon l'invention, on fournit par exemple le réceptacle de type carte gel de la figure 1, puis on réalise une ou plusieurs découpes dans l'opercule entre deux puits adjacents, de manière à former au moins une portion d'opercule obturant au moins l'un des puits du réceptacle. En utilisant par exemple plusieurs scies circulaires coaxiales et adjacentes, on obtient les réceptacles 610, 710 des figures 4 ou 5. Les languettes peuvent être obtenues en partant d'un réceptacle muni d'un opercule dont la largeur est strictement supérieure à la largeur du corps du réceptacle, et en faisant en sorte que la découpe s'étende sur toute la largeur de l'opercule.

Les réceptacles 410, 510 des figures 2 et 3 sont de préférence, mais pas nécessairement, fabriqués en réalisant la prédécoupe dans l'opercule avant son scellement sur le corps du réceptacle. Par exemple, un poinçon peut être utilisé pour réaliser la succession de petits trous constituant la prédécoupe. Les languettes de la figure 3 pourront être obtenues en utilisant un opercule dont la largeur est supérieure à celle du corps du réceptacle et réalisant une entaille continue dans la partie de l'opercule qui s'étend hors du corps du réceptacle.

A l'aide des figures 6 à 10, on va décrire une station de désoperculage 100 selon l'invention qui est destinée à ouvrir un ou plusieurs des puits 414 de l'une ou l'autre des cartes gel 410, 510, 610, 710 précédemment décrites. Dans la suite de la description, par souci de simplicité, on va décrire la station de désoperculage 100 en référence à la carte gel 410 du premier mode de réalisation de l'invention. Bien évidemment, les autres cartes gel qui ont été décrites ci-dessus peuvent être utilisées avec la station de désoperculage 100. Dans cet exemple, l'opercule, et plus généralement les portions d'opercule, sont thermoscellées au réceptacle, par exemple à l'aide de colle ou d'un film collant. On décrira également un procédé de désoperculage, également conforme à l'invention, mis en oeuvre par la station 100.

Dans cet exemple, la station de désoperculage 100 comporte un bâti 102 d'où s'étendent deux bras horizontaux 104. Chacun de ces deux bras est pourvu d'une rainure longitudinale 106, les deux rainures 106 étant destinées à recevoir les bords d'un plateau d'amenée 108. En se référant à la figure 6, on comprend que le plateau d'amenée 108 peut coulisser dans un plan horizontal tout en étant guidé en translation par les rainures 106.

La figure 6 correspond à un instant où, la carte gel 410, vierge, ayant été préalablement introduite dans le logement 110, on commence à déplacer horizontalement le plateau 108 vers le bâti 102, selon le sens symbolisé par la flèche F1.

L'une des extrémités du plateau d'amenée 108 comprend un logement 110 destiné à recevoir un réceptacle, et notamment la carte gel 410 de la figure 2. Plus précisément, la carte gel 410 est positionnée dans le logement 110 de telle manière que la paroi supérieure 412a ainsi que l'opercule 418 émergent au-dessus du plan horizontal du plateau d'amenée 108.

A l'aide des figures 7 et 8, on va maintenant décrire la façon dont est réalisée l'opération de désoperculage.

Dans cet exemple, on décide d'ouvrir les puits 414₁,414₃ et 414₄. Ce choix est tout à fait arbitraire et, bien évidemment, on pourra choisir d'ouvrir un seul puits ou une toute autre combinaison de puits.

Les puits 414₁,414₃ et 414₄ que l'on souhaite ouvrir sont dénommés les puits sélectionnés. Ces puits sélectionnés 414₁,414₃ et 414₄ sont donc obturés par les portions d'opercule référencées 418a, 418c et 418d.

Conformément à l'invention, la station de désoperculage 100 comporte une pluralité de dispositifs de préhension chauffant 130, chacun de ces dispositifs étant arrangé pour chauffer et retirer une portion d'opercule. Ainsi, il est possible de chauffer et de retirer la portion d'opercule en une seule opération.

Dans cet exemple, les dispositifs de préhension chauffants présentent la forme de plots qui sont déplaçables verticalement, indépendamment les uns des autres, mais pas nécessairement simultanément. En l'espèce, la station comporte six plots qui sont disposés en regard de chacun des puits 414 de la carte gel 410, et donc en regard de chacune des portions d'opercule.

Chaque plot 130 présente une position de repos, ainsi qu'une position de travail dans laquelle ledit plot est amené en appui contre une portion d'opercule, c'est-à-dire ici en appui contre la paroi supérieure 412a du corps 412 de la carte gel 410.

Comme on le verra ci-dessous, les plots sont préalablement chauffés avant d'être amenés en position de travail.

Sur l'exemple de la figure 7, les plots chauffants 130₁, 130₃ et 130₄, sont déplacés verticalement selon la flèche F3 pour être amenés en appui respectivement contre les portions d'opercule 418a, 418c et 418d.

La chaleur dégagée par les plots chauffants 130₁, 130₃ et 130₄ fait fondre le film de thermoscellage ou la colle disposée entre les portions d'opercule et la paroi supérieure 412a du corps de la carte gel, à la suite de quoi les portions d'opercule 418a, 418c et 418d se décollent de la carte gel. On a ainsi ouvert (désoperculé) les puits sélectionnés 414₁,414₃ et 414₄.

Dans cet exemple, le retrait des portions d'opercule se fait en ramenant les plots chauffants 130₁, 130₃ et 130₄ vers leur position de repos, autrement dit en les déplaçant verticalement selon le sens symbolisé par la flèche F4 (opposé à la flèche F3) de la figure 8. Il a été constaté que les portions d'opercule sont emportées par les plots lors de la remontée de ceux-ci. Toutefois, il est préférable, mais pas indispensable, de munir les plots chauffants de moyens 134 pour agripper les portions d'opercule, ces moyens pouvant se présenter par exemple sous la forme de petites griffes ou pointes 134.

Après l'opération de désoperculage, il est souhaitable d'évacuer les portions d'opercule 418a, 418c et 418d qui ont pu rester accrochées aux plots chauffants 130₁, 130₃ et 130₄. Pour ce faire, la station selon l'invention comporte plusieurs organes d'évacuation pour expulser les portions d'opercule agrippées par le plot chauffant. En l'espèce, la station comporte six organes d'évacuation constitués par six tiges référencées 132₁ à 132₆. Ces tiges sont fixées au bâti 102 et sont disposées de telle sorte que les dispositifs de préhension (les plots) coulissent autour desdites tiges. Chaque plot chauffant et chaque tige forment ainsi un ensemble unitaire, la tige étant comprise à l'intérieur du plot chauffant. Comme on le comprend à l'aide des figures 7 et 9, les tiges sont entièrement logées dans les plots chauffants lorsque ces derniers sont dans leur position de travail, et font saillie lorsque les plots chauffants sont ramenés en position de repos. Ainsi, lors de la remontée des plots chauffants 130₁, 130₃ et 130₄, les tiges 132₁, 132₃ et 132₄ expulsent les portions d'opercule 418a, 418c et 418d qui, dans cet exemple, tombent ensuite dans un bac de récupération 133.

Après l'opération de désoperculage, le plateau 108 est déplacé de manière à amener la carte gel 410 à proximité de moyens 140 pour vérifier si les puits sélectionnés 414₁, 414₃ et 414₄ ont été correctement ouverts. Dans cet exemple, visible sur la figure 10, ces moyens sont constitués par un ensemble de capteurs optiques qui sont arrangés pour être disposés au-dessus de la paroi supérieure. Ces capteurs sont aptes à détecter l'absence des portions d'opercule métalliques et donc l'ouverture des puits sélectionnés. On pourrait toutefois prévoir des moyens de vérification non optiques.

En outre, la station comporte au moins un ioniseur 150 pour ioniser les puits sélectionnés, après leur ouverture, afin d'éliminer les charges électrostatiques susceptibles d'être contenues dans les puits.

En se référant maintenant aux figures 11 à 13, on va décrire un mode de réalisation du mécanisme de sélection 200 selon l'invention qui permet de sélectionner les dispositifs de préhension (plots) 130 devant être déplacés vers leur position de travail, ainsi que le dispositif de déplacement 300 permettant de déplacer les dispositifs de préhension (plots) 130 entre leur position de repos et leur position de travail.

La figure 11 montre l'un des plots chauffants 130 en position de repos, selon une vue prise dans un plan de coupe vertical et parallèle à la direction de déplacement du plateau 108.

En position de repos, le plot chauffant 130 est au contact d'une sole chauffante 160 qui est fixée au bâti 102. Cette sole chauffante comporte par exemple des résistances électriques permettant de la maintenir à une température sensiblement constante.

Dans cet exemple, le plot chauffant 130 ne comporte donc pas de moyens de chauffage internes. En d'autres termes, le plot chauffant 130 capte l'énergie thermique lorsqu'il est en position de repos.

La sole chauffante 160 est configurée de telle manière que le plot chauffant puisse être amené rapidement à une température de l'ordre de 200°C. Pour ce faire, le plot chauffant sera réalisé de manière préférentielle dans un matériau du type bronze, ou tout autre matériau qui soit bon conducteur tout en présentant un bon coefficient de frottement.

Comme on l'a déjà mentionné ci-dessus, le plot chauffant 130 (130₁, 130₂) est monté coulissant autour de la tige 132 (132₁, 132₂), cette dernière étant fixée au bâti 102 et, dans cet exemple, à la sole chauffante 160.

Le plot 130 est déplacé verticalement grâce au dispositif de déplacement 300 qui comporte une platine 302 déplaçable verticalement dont l'extrémité inférieure porte un ressort de compression 304. Ce dernier exerce une pression contre une surface d'appui horizontale 131' (131'₁, 131'₂) appartenant à une extension radiale 131 (131₁, 131₂) du plot chauffant 130.

Lorsque l'axe vertical 302 est déplacé verticalement vers la carte gel, ce qui est symbolisé par la flèche F5 sur la figure 12, le ressort 304 exerce une pression sur la surface d'appui 131' ce qui a pour conséquence de déplacer verticalement le plot vers la carte gel 410, selon le sens indiqué par la flèche F6, afin de l'amener dans sa position de travail dans laquelle il est en contact avec la portion d'opercule 418.

Le mécanisme de sélection comporte quant à lui plusieurs doigts 202 (202₁, 202₂) qui sont mobiles transversalement par rapport à la direction de déplacement des plots 130, entre une position rétractée et une position déployée. Plus précisément, dans cet exemple, il est prévu autant de doigts mobiles que de plots chauffants.

On voit sur les figures 11 à 13 que le déplacement des doigts 202 (202₁, 202₂), en l'espèce une translation horizontale, est opéré grâce à un électroaimant 204 (204₁, 204₂) relié au doigt par le biais d'une tige 206 (206₁, 206₂).

Le plot 130 comporte quant à lui une surface de butée 133 (133₁, 133₂) horizontale destinée à coopérer avec le doigt 202 (202₁, 202₂) lorsque ce dernier est dans sa position déployée, comme cela est visible sur la figure 13.

Ainsi, lorsque le doigt est en position rétractée, comme cela est le cas sur la figure 12, le plot 130₁, qui est alors un plot sélectionné, peut être amené en position de travail par le déplacement vertical de la platine 302, le doigt 202₁ ne s'opposant pas au déplacement dudit plot.

En revanche, lorsque le doigt 202₂ est en position déployée, comme cela est le cas sur la figure 13, la surface de butée 133₂ du plot 130₂ vient au contact du doigt 202₂ lors du déplacement de la platine 302. Cela a pour conséquence de bloquer le déplacement du plot 130₂, qui n'est donc pas sélectionné, et par suite de l'empêcher d'être amené en position de travail.

Dans l'exemple des figures 11 à 13, le déplacement de la platine 302 provoque le déplacement simultané de tous les plots lors de l'opération de désoperculage. Toutefois, seuls les plots pour lesquels le doigt associé est en position rétractée (les plots sélectionnés) sont amenés en position de travail. Autrement dit, on comprend que le mécanisme de sélection permet d'empêcher le déplacement des plots qui ne sont pas sélectionnés.

On comprend donc que l'invention permet une ouverture sélective des puits de la carte gel, et ce de manière automatique.

Les modes ou exemples de réalisation décrits dans le présent exposé sont donnés à titre illustratif et non limitatif, une personne du métier pouvant facilement, au vu de cet exposé, modifier ces modes ou exemples de réalisation, ou en envisager d'autres, tout en restant dans la portée de l'invention.

De plus, les différentes caractéristiques de ces modes ou exemples de réalisation peuvent être utilisées seules ou être combinées entre elles. Lorsqu'elles sont combinées, ces caractéristiques peuvent l'être comme décrit ci-dessus ou différemment, l'invention ne se limitant pas aux combinaisons spécifiques décrites dans le présent exposé. En particulier, sauf précision contraire, une caractéristique décrite en relation avec un mode ou exemple de réalisation peut être appliquée de manière analogue à un autre mode ou exemple de réalisation.

## Revendications

1. Station de désoperculage (100) adaptée pour manipuler des réceptacles de type carte gel (410, 510, 610, 710) comportant un corps (412, 512, 612, 712) dans lequel sont formés plusieurs puits (414₁, -414₅, 514₁-514₅, 614₁-614₅, 714₁-714₅) adjacents initialement scellés par un opercule (418, 518, 618, 718) ayant une longueur et une largeur, l'opercule (418, 518, 618, 718) étant thermoscellé au moyen d'un film de thermoscellage ou thermocollé au corps (412, 512, 612, 712) au moyen d'une colle, et présentant au moins une prédécoupe (450, 550, 650, 750) entre deux puits adjacents de manière à former au moins une portion d'opercule (418a-418f, 518a-518f, 618a-618f, 718a-718f) obturant au moins l'un des puits du réceptacle,
la station de désoperculage (100) comprenant
- une pluralité de dispositifs de préhension chauffant (130, 1301, 1302, 1303, 1304, 1305, 1306) qui sont déplaçables indépendamment les uns des autres, chacun des dispositifs de préhension chauffant étant configuré pour chauffer et retirer une des portions d'opercule d'un réceptacle de type carte gel, et présentant une position de repos dans laquelle ledit dispositif de préhension chauffant est chauffé par un dispositif de chauffage (160), et une position de travail dans laquelle ledit dispositif de préhension chauffant, qui est chauffé, est amené en appui contre la ou l'une des portions d'opercule de manière à faire fondre le film de thermoscellage ou la colle scellant la portion d'opercule au corps,
- un mécanisme de sélection (200) pour sélectionner le ou les dispositifs de préhension chauffant devant être déplacés vers la position de travail, et un dispositif de déplacement (300) pour déplacer le ou les dispositifs de préhension chauffant sélectionnés vers la position de travail.

2. Station selon la revendication 1, **caractérisée en ce que** le dispositif de déplacement (300) comporte une platine (302), **en ce que** chaque dispositif de préhension chauffant est fixé à la platine par le biais d'un ressort destiné à exercer une force de pression sur le dispositif de préhension chauffant dirigée vers le corps du réceptacle, et **en ce que** le mécanisme de sélection est arrangé pour empêcher le déplacement des dispositifs de préhension chauffant qui ne sont pas sélectionnés.

3. Station selon l'une quelconque des revendications 1 ou 2, **caractérisée en ce que** le dispositif de chauffage comporte une sole chauffante fixe (160), et **en ce qu'**en position de repos, chaque dispositif de préhension chauffant est en contact avec ladite sole chauffante.

4. Station selon l'une quelconque des revendications 1 à 3, **caractérisée en ce que** chaque dispositif de préhension comprend des moyens (134) pour agripper l'une des portions d'opercule, et **en ce que** la station comporte en outre au moins un organe d'évacuation (132) pour expulser ladite portion d'opercule agrippée par le dispositif de préhension.

5. Station selon la revendication 4, **caractérisée en ce que** l'organe d'évacuation comporte une tige (132) autour de laquelle coulisse le dispositif de préhension, ladite tige étant arrangée pour expulser la portion d'opercule lorsque le dispositif de préhension est ramené en position de repos.

6. Installation d'analyse d'échantillons biologiques comportant une station selon l'une quelconque des revendications 1 à 5.

7. Ensemble comprenant une station de désoperculage (100) selon l'une des revendications 1 à 5 et un réceptacle de type carte gel (410, 510, 610, 710) comportant un corps (412, 512, 612, 712) dans lequel sont formés plusieurs puits (414₁, -414₅, 514₁-514₅, 614₁-614₅, 714₁-714₅) adjacents initialement scellés par un opercule (418, 518, 618, 718) ayant une longueur et une largeur, l'opercule (418, 518, 618, 718) étant thermoscellé au moyen d'un film de thermoscellage ou thermocollé au corps (412, 512, 612, 712) au moyen d'une colle, et présentant au moins une prédécoupe (450, 550, 650, 750) entre deux puits adjacents de manière à former au moins une portion d'opercule (418a-418f, 518a-518f, 618a-618f, 718a-718f) obturant au moins l'un des puits du réceptacle

8. Ensemble selon la revendication 7, **caractérisé en ce que** l'opercule présente une prédécoupe (450, 550, 650, 750) entre chaque puits de telle manière que chacun des puits soit obturé par une portion d'opercule.

9. Ensemble selon la revendication 7 ou 8, **caractérisé en ce que** ladite prédécoupe (650, 750) est une entaille continue s'étendant sur tout ou partie de la largeur de l'opercule.

10. Ensemble selon la revendication 7 ou 8, **caractérisé en ce que** ladite prédécoupe est une entaille discontinue (450, 550) s'étendant sur tout ou partie de la largeur de l'opercule.

11. Ensemble selon l'une quelconque des revendications 7 à 10, **caractérisé en ce que** ladite portion d'opercule comporte en outre au moins une languette (520a-520f, 620a-620f) s'étendant transversalement par rapport à la longueur de l'opercule.

12. Procédé de désoperculage d'un réceptacle au moyen d'une station selon l'une quelconque des revendications 1 à 5, dans lequel :
- on fournit un réceptacle de type carte gel (410, 510, 610, 710) comportant un corps (412, 512, 612, 712) dans lequel sont formés plusieurs puits (414₁, -414₅, 514₁-514₅, 614₁-614₅, 714₁-714₅) adjacents initialement scellés par un opercule (418, 518, 618, 718) ayant une longueur et une largeur, l'opercule (418, 518, 618, 718) étant thermoscellé au moyen d'un film de thermoscellage ou thermocollé au corps (412, 512, 612, 712) au moyen d'une colle, et présentant au moins une prédécoupe (450, 550, 650, 750) entre deux puits adjacents de manière à former au moins une portion d'opercule (418a-418f, 518a-518f, 618a-618f, 718a-718f) obturant au moins l'un des puits du réceptacle,
- on sélectionne un ou plusieurs dispositifs de préhension chauffant devant être déplacés vers la position de travail,
- on amène le ou les dispositifs) de préhension chauffant en position de travail en appui contre une portion d'opercule de manière à faire fondre le film de thermoscellage ou la colle scellant la portion d'opercule au corps de manière à la décoller du corps ;
- on retire ladite portion d'opercule de manière à l'évacuer du corps, grâce à quoi on ouvre le puits obturé par ladite portion d'opercule.

## Patentansprüche

1. Entdeckelungsstation (100), die geeignet ist, um Behälter vom Gelkartentyp (410, 510, 610, 710) zu handhaben, umfassend einen Körper (412, 512, 612, 712), in dem mehrere benachbarte Vertiefungen (414₁, -414₅, 514₁- 514₅, 614₁-614₅, 714₁-714₅) ausgebildet sind, die anfänglich durch einen Deckel (418, 518, 618, 718) versiegelt sind, der eine Länge und eine Breite aufweist, wobei der Deckel (418, 518, 618, 718) mittels einer Heißsiegelfolie heißversiegelt oder auf den Körper (412, 512, . 612, 712) mittels eines Klebstoffs thermisch aufgeklebt ist und mindestens einen Voreinschnitt (450, 550, 650, 750) zwischen zwei benachbarten Vertiefungen aufweist, um mindestens einen Deckelabschnitt (418a-418f, 518a-518f, 618a-618f, 718a-718f) zu bilden, der mindestens eine der Vertiefungen des Behälters abschließt,
wobei die Entdeckelungsstation (100) aufweist
- mehrere heizende Greifvorrichtungen (130, 1301,
1302, 1303, 1304, 1305, 1306), die unabhängig voneinander bewegbar sind, wobei jede heizende Greifvorrichtung konfiguriert ist, um einen der Deckelabschnitte eines Behälters vom Gelkartentyp zu beheizen und zu entfernen, und die eine Ruhestellung, in der die heizende Greifvorrichtung durch eine Heizvorrichtung (160) beheizt wird, und eine Arbeitsstellung aufweisen, in der die heizende Greifvorrichtung, die beheizt wird, in Anlage an den oder einen der Deckelabschnitte derart gebracht wird, um die Heißsiegelfolie oder den Klebstoff, die oder der den Deckelabschnitt mit dem Körper versiegelt, zu schmelzen,
- einen Auswahlmechanismus (200), um die heizende Greifvorrichtung oder Greifvorrichtungen auszuwählen, die in Richtung der Arbeitsstellung verschoben werden müssen, und eine Verschiebungsvorrichtung (300), um die ausgewählte heizende Greifvorrichtung oder ausgewählten heizenden Greifvorrichtungen in Richtung der Arbeitsstellung zu verschieben.

2. Station nach Anspruch 1, **dadurch gekennzeichnet, dass** die Verschiebungsvorrichtung (300) eine Platte (302) aufweist, dadurch, dass die heizende Greifvorrichtung an der Platte über eine Feder befestigt ist, die dazu bestimmt ist, eine Druckkraft auf die heizende Greifvorrichtung auszuüben, die in Richtung des Körpers des Behälters gerichtet ist, und dadurch, dass der Auswahlmechanismus angeordnet ist, um das Verschieben der heizenden Greifvorrichtungen zu verhindern, die nicht ausgewählt sind.

3. Station nach einem der Ansprüche 1 oder 2, **dadurch gekennzeichnet, dass** die Heizvorrichtung einen festen heizenden Boden (160) aufweist, und dadurch, dass jede heizende Greifvorrichtung in der Ruhestellung in Kontakt mit dem heizenden Boden ist.

4. Station nach einem der Ansprüche 1 bis 3, **dadurch gekennzeichnet, dass** jede Greifvorrichtung Mittel (134) aufweist, um einen der Deckelabschnitte zu greifen, und dadurch, dass die Station ferner mindestens ein Ausstoßorgan (132) aufweist, um den Deckelabschnitt, der von der Greifvorrichtung gegriffen wird, auszustoßen.

5. Station nach Anspruch 4, **dadurch gekennzeichnet, dass** das Ausstoßorgan eine Stange (132) aufweist, um die die Greifvorrichtung gleitet, wobei die Stange angeordnet ist, um den Deckelabschnitt auszustoßen, wenn die Greifvorrichtung in die Ruhestellung zurückgebracht ist.

6. Analyseanlage von biologischen Proben, umfassend eine Station nach einem der Ansprüche 1 bis 5.

7. Anordnung, umfassend eine Entdeckelungsstation (100) nach einem der Ansprüche 1 bis 5 und einen Behälter vom Gelkartentyp (410, 510, 610, 710), umfassend einen Körper (412, 512, 612, 712), in dem mehrere benachbarte Vertiefungen (414₁, -414₅, 514₁- 514₅, 614₁-614₅, 714₁-714₅) ausgebildet sind, die anfänglich durch einen Deckel (418, 518, 618, 718) versiegelt sind, der eine Länge und eine Breite aufweist, wobei der Deckel (418, 518, 618, 718) mittels Heißsiegelfolie heißversiegelt oder auf den Körper (412, 512, 612, 712) mittels eines Klebstoffs thermisch aufgeklebt ist und mindestens einen Voreinschnitt (450, 550, 650, 750) zwischen zwei benachbarten Vertiefungen derart aufweist, um mindestens einen Deckelabschnitt (418a-418f, 518a-518f, 618a-618f, 718a-718f) zu bilden, der mindestens eine der Vertiefungen des Behälters abschließt.

8. Anordnung nach Anspruch 7, **dadurch gekennzeichnet, dass** der Deckel einen Voreinschnitt (450, 550, 650, 750) zwischen jeder Vertiefung derart aufweist, dass jede der Vertiefungen durch einen Deckelabschnitt verschlossen ist.

9. Anordnung nach Anspruch 7 oder 8, **dadurch gekennzeichnet, dass** der Voreinschnitt (650, 750) ein kontinuierlicher Einschnitt ist, der sich über die ganze oder einen Teil der Breite des Deckels erstreckt.

10. Anordnung nach Anspruch 7 oder 8, **dadurch gekennzeichnet, dass** der Voreinschnitt ein diskontinuierlicher Einschnitt (450, 550) ist, der sich über die ganze oder einen Teil der Breite des Deckels erstreckt.

11. Anordnung nach einem der Ansprüche 7 bis 10, **dadurch gekennzeichnet, dass** der Deckelabschnitt ferner mindestens eine Zunge (520a-520f, 620a-620f) aufweist, die sich quer zu der Länge des Deckels erstreckt.

12. Verfahren zum Entdeckein eines Behälters mit Hilfe von einer Station nach einem der Ansprüche 1 bis 5, wobei:
- ein Behälter vom Gelkartentyp (410, 510, 610, 710) bereitgestellt wird, umfassend einen Körper (412, 512, 612, 712), in dem mehrere benachbarte Vertiefungen (414₁, -414₅, 514₁- 514₅, 614₁-614₅, 714₁-714₅) ausgebildet sind, die anfänglich durch einen Deckel (418, 518, 618, 718) versiegelt sind, der eine Länge und eine Breite aufweist, wobei der Deckel (418, 518, 618, 718) mittels Heißsiegelfolie heißversiegelt oder auf den Körper (412, 512, 612, 712) mittels eines Klebstoffs thermisch aufgeklebt ist und mindestens einen Voreinschnitt (450, 550, 650, 750) zwischen zwei benachbarten Vertiefungen derart aufweist, um mindestens einen Deckelabschnitt (418a-418f, 518a-518f, 618a-618f, 718a-718f) zu bilden, der mindestens eine der Vertiefungen des Behälters abschließt,
- eine oder mehrere heizende Greifvorrichtungen ausgewählt werden, die in Richtung der Arbeitsstellung verschoben werden müssen,
- die heizende Greifvorrichtung oder heizenden Greifvorrichtungen in Arbeitsstellung in Anlage an einen Deckelabschnitt derart gebracht wird oder werden, um die Heißsiegelfolie oder den Klebstoff, die oder der den Deckelabschnitt mit dem Körper versiegelt, vom Körper zu lösen,
- der Deckelabschnitt derart entfernt wird, um ihn vom Körper auszustoßen, wodurch die Vertiefung, die durch den Deckelabschnitt verschlossen ist, geöffnet wird.

## Claims

1. An uncovering station (100) for uncovering receptacle of the gel card type (410, 510, 610, 710) comprising a body (412, 512, 612, 712) in which several adjacent wells (414₁-414₅, 514₁-514₅, 614₁-614₅, 714₁-714₅) are formed, which are initially sealed by a cover (418, 518, 618, 718) having a length and a width, the cover (418, 518, 618, 718) being thermo-fused by a heat-sealing film or thermos-glued to the body (412, 512, 612, 712) by a glue, and having at least one precut (450, 550, 650, 750) between two adjacent wells so as to form at least one cover portion (418a-418f, 518a-518f, 618a-618f, 718a-718f) sealing at least one of the wells of the receptacle
said uncovering station (100) comprising
- a plurality of heating gripping devices (130, 1301, 1302, 1303, 1304, 1305, 1306) that can be moved independently of each other, each of said heating gripping devices being configured to heat and remove one of the cover portions of a gel card type receptacle, and having an idle position in which said heating gripping device is heated by a heating device (160), and a working position in which said heating gripping device, which is heated, is made to bear against the or one of the cover portions so as to melt the heat-sealing film or the glue that seals the cover portion to the body,
- a selection mechanism (200) for selecting the gripping device(s) needing to be moved toward the working position, and a movement device (300) for moving said selected gripping device(s) toward the working position.

2. The station according to claim 1, **characterized in that** the movement device (300) includes a plate (302), **in that** each gripping device is fastened to the plate using a spring designed to exert a pressure force on the gripping device oriented toward the body of the receptacle, and **in that** the selection mechanism is arranged to prevent the movement, for example vertical movement, of the gripping devices that are not selected.

3. The station according to any one of claims 1 or 2, **characterized in that** the heating device includes a fixed heating baseplate (160), and **in that** in the idle position, each gripping device is in contact with said heating baseplate.

4. The station according to any one of claims 1 to 3, **characterized in that** each gripping device comprises means (134) for gripping one of the cover portions, and **in that** the station furthermore includes at least one discharge member (132) for expelling said cover portion gripped by the gripping device.

5. The station according to claim 4, **characterized in that** the discharge member includes a rod (132), preferably stationary, around which the gripping device slides, said rod being arranged to expel the cover portion when the gripping device is returned to the idle position.

6. A biological sample analysis installation including an uncovering station (100) according to any one of claims 1 to 5.

7. An assembly comprising an uncovering station (100) according to any one of claims 1 to 5, and a gel card type receptacle (410, 510, 610, 710) comprising a body (412, 512, 612, 712) in which several adjacent wells (414₁-414₅, 514₁-514₅, 614₁-614₅, 714₁-714₅) are formed, which are initially sealed by a cover (418, 518, 618, 718) having a length and a width, the cover (418, 518, 618, 718) being thermo-fused by a heat-sealing film or thermo-glued to the body (412, 512, 612, 712) by a glue, and having at least one precut (450, 550, 650, 750) between two adjacent wells so as to form at least one cover portion (418a-418f, 518a-518f, 618a-618f, 718a-718f) sealing at least one of the wells of the receptacle.

8. The Assembly according to claim 7, **characterized in that** the cover has a precut (450, 550, 650, 750) between each well such that each of the wells is sealed by a cover portion.

9. The Assembly according to claim 7 or 8, **characterized in that** said precut (650, 750) is a continuous notch extending over all or part of the width of the cover.

10. The Assembly according to claim 7 or 8, **characterized in that** said precut is a broken notch (450, 550) extending over all or part of the width of the cover.

11. The Assembly according to any one of claims 7 to 10, **characterized in that** said cover portion further includes at least one tongue extending (520a-520f, 620a-620f) transversely relative to the length of the cover.

12. A method for uncovering a receptacle by using a station according to any one of claims 1 to 5, wherein:
- a gel card type receptacle (410, 510, 610, 710) is provided, comprising a body (412, 512, 612, 712) in which several adjacent wells (414₁-414₅, 514₁-514₅, 614₁-614₅, 714₁-714₅) are formed, which are initially sealed by a cover (418, 518, 618, 718) having a length and a width, the cover (418, 518, 618, 718) being thermo-fused by a heat-sealing film or thermos-glued to the body (412, 512, 612, 712) by a glue, and having at least one precut (450, 550, 650, 750) between two adjacent wells so as to form at least one cover portion (418a-418f, 518a-518f, 618a-618f, 718a-718f) sealing at least one of the wells of the receptacle,
- one or more heating gripping devices that are to be moved to the working position are selected,
- the one or more of heating gripping devices are brought to the working position bearing against a cover portion so as to melt the heat-sealing film or the glue that seals the cover portion to the body so as to to unglue the cover portion from the body;
- the cover portion is removed from the body, the well closed by said cover portion being thereby opened.
